# EUROPÄISCHE PATENTSCHRIFT

(11) **EP 0 858 761 B1**
(45) Veröffentlichungstag und Bekanntmachung des Hinweises auf die Patenterteilung: **24.04.2002**
(21) Anmeldenummer: 97123022.2
(22) Anmeldetag: 31.12.1997
(51) Int. Cl.: A47L 9/24

(54) **Teleskopierbares Staubsauger-Saugrohr**
Telescopic vacuum cleaner suction hose
Tube d'aspiration téléscopique pour aspirateur

(30) Priorität: 14.02.1997 DE 19705547
(43) Veröffentlichungstag der Anmeldung: 19.08.1998
(73) Patentinhaber: Froh House Tech GmbH & Co. KG, 59846 Sundern (DE)
(72) Erfinder: Herbst, Thomas, 59757 Arnsberg (DE)
(74) Vertreter: Patentanwälte Ostriga & Sonnet

(56) Entgegenhaltungen:
- DE-A- 3 917 351
- DE-C- 3 916 531
- DE-U- 29 702 789

## Beschreibung

Die Erfindung betrifft ein teleskopierbares Staubsauger-Saugrohr mit einem Außenrohr, einem eine sich axial erstreckende Rastleiste tragenden Innenrohr, mindest einem mit den Rastausnehmungen der Rastleiste zusammenwirkenden Sperrkörper, der in einer Ausnehmung eines die Rastleisten übergreifenden zylindrischen Teils gehalten ist, wobei ein die Ausnehmung übergreifender, längsverschieblicher Niederhalter zumindest in einer Stellung auf den Sperrkörper einwirkt.

Derartige Verstellvorrichtungen für teleskopierbare Staubsauger-Saugrohre sind in vielfältigen Ausführungen allgemein bekannt. Beispielsweise ist ein derartiges teleskopierbares Staubsauger-Saugrohr in der DE-G-39 16 531 dargestellt und beschrieben.

Alle vorbekannten vielfältigen Staubsauger-Saugrohre arbeiten mit irgendwie geformten Sperrkörpern, die während der Montage der Verstelleinrichtung in die entsprechende Ausnehmung eingelegt werden müssen. Im Falle einer vollständigen Vormontage einer Verstellvorrichtung für teleskopierbare Staubsauger-Saugrohre ist dann jedoch eine Fixierung des Sperrkörpers mit Hilfe eines Klebestreifens od. dgl. notwendig, da ansonsten der Sperrkörper verloren gehen würde. Auch bei einer Montage der Verstelleinrichtung direkt auf den teleskopierbaren Rohren besteht ständig die Gefahr, daß der oder die Sperrkörper sich aus ihrer Einbaulage entfernen.

Darüber hinaus ist die direkte Montage der Verstelleinrichtung auf den Teleskop-Rohren mit relativ großem Aufwand verbunden.

Grundsätzlich dieselben Nachteile sind bei einem teleskopierbaren Staubsauger-Saugrohr gemäß der DE-A-39 17 351 vorhanden. Auch bei diesem bekannten Gegenstand (vgl. z.B. Fig. 9 Pos. 31) bedarf es einer besonderen Handhabungsweise und gegebenenfalls zusätzlicher Hilfsmittel, um den Sperrkörper beim Zusammenbau der Anordnung in einer Vormontagestellung zu sichern.

Die Aufgabe der Erfindung besteht deshalb darin, eine ohne den Einsatz von Hilfsmitteln vollständig vormontierbare Verstelleinrichtung zu schaffen.

Die Lösung dieser Aufgabe ergibt sich aus den Merkmalen des Anspruchs 1, insbesondere in den Merkmalen des Kennzeichenteils, wonach der zylindrische Teil im Bereich der Ausnehmung eine Vorrichtung zur Halterung und zur wenigstens radialbeweglichen Führung des Sperrkörpers aufweist.

Bei der erfindungsgemäßen Vorrichtung ist es auf vorteilhafte Weise möglich, während einer Vormontage den Sperrkörper in die dafür vorgesehene Ausnehmung einzulegen, ohne daß dieser die Einbaulage verlassen kann. Dadurch wird der Zusammenbau der Verstelleinrichtung insgesamt vereinfacht und generell auch die Vormontage ermöglicht sowie die beim Stand der Technik eingesetzten Hilfsvorrichtungen, wie z.B. Klebestreifen od. dgl., entbehrlich.

Bei einer vorteilhaften Ausführungsform der Erfindung ist das zylindrische Teil im Bereich der Ausnehmung mit zueinanderweisenden Führungen versehen, in denen der beidendig mit jeweils einem Führungszapfen versehene Sperrkörper gehalten ist. Diese Ausführungsform ist einfach herzustellen, da die Führungen an das zylindrische Teil angespritzt werden können.

Grundsätzlich ist es möglich, daß die für den Sperrkörper vorgesehenen Führung innerhalb oder außerhalb der Kontur des zylindrischen Teil angeordnet sind.

Weitere Vorteile ergeben sich aus der nachfolgenden Beschreibung eines Ausführungsbeispiels. Es zeigen:
Fig. 1 eine Seitenansicht einer Verstellvorrichtung für teleskopierbare Staubsauger-Saugrohre,
Fig. 2 ein Längsschnitt der Verstellvorrichtung gemäß Fig. 1,
Fig. 3 eine ausschnittweise Vergrößerung der Fig. 2,
Fig. 4 eine Darstellung gemäß Fig. 1 im entriegelten Zustand,
Fig. 5 ein Längsschnitt gemäß Fig. 4,
Fig. 6 eine ausschnittweise Vergrößerung der Fig. 5,
Fig. 7 eine Seitenansicht einer Führungsbuchse,
Fig. 8 eine Perspektivansicht der Führungsbuchse gemäß Fig. 7,
Fig. 9 ein Längsschnitt durch die Führungsbuchse gemäß Fig. 7,
Fig. 10 eine ausschnittweise Vergrößerung der Fig. 9,
Fig. 11 eine ausschnittweise Vergrößerung Fig. 8,
Fig. 12 eine Perspektivdarstellung eines Sperrkörpers,
Fig. 13 eine Seitenansicht einer Betätigungshülse,
Fig. 14 ein Längsschnitt durch die Betätigungshülse gemäß Fig. 13,
Fig. 15 eine Perspektivansicht der Betätigungshülse gemäß Fig. 13,
Fig. 16 eine Seitenansicht einer Ringkappe,
Fig. 17 eine Querschnittdarstellung der Ringkappe gemäß Schnittlinie XVII-XVII in Fig. 16,
Fig. 18 ein Querschnitt durch die Ringkappe gemäß Fig. 16,
Fig. 19 eine Stirnansicht der Ringkappe gemäß Ansichtspfeil XIX in Fig. 16,
Fig. 20 eine Perspektivdarstellung einer Ringfeder,
Fig. 21 die Verstellvorrichtung in teilweiser Explosionsdarstellung und
Fig. 22 eine Perspektivdarstellung der Verstellvorrichtung gemäß Fig. 21.

In den Zeichnungen ist eine Teleskoprohr-Verstellanordnung insgesamt mit der Bezugsziffer 10 bezeichnet.

Eine derartige Verstelleinrichtung 10 weist eine auf einem Außenrohr 11 befestigte Führungsbuchse 12, eine auf der Führungsbuchse 12 in Längsachsrichtung verschiebbar angeordnete Betätigungshülse 13 und eine mit der Betätigungshülse 13 bewegungsgekoppelte Ringkappe 14 auf, wobei letztlich innerhalb der Führungsbuchse 12 ein Innenrohr 15 geführt ist.

Während in den Fig. 1 bis 3 die Verstelleinrichtung 10 im verriegeltem Zustand dargestellt ist, kann man in den Fig. 4 bis 6 den entriegelten Zustand erkennen.

In den Fig. 7 ff. ist die Führungsbuchse 12 dargestellt. Die Führungsbuchse 12 weist einen auf dem Außenrohr 11 befestigten Bereich 16 und einen im wesentlichen der Betätigungshülse 13 gegenüberliegenden Bereich 17 auf. Der Bereich 17 der Führungsbuchse 12 ist mit Führungsrippen 18 versehen, die im seitlichen und unterem Bereich abschnittsweise eine Ringnut 19 zur Befestigung einer Ringfeder 20 (s. Fig. 20) ausbilden. Im obereren Bereich der Führungsbuchse 12 erweitert sich die Ringnut 19 im Bereich der Führungsrippen 18 zu einem Bewegungsbereich A für die Ringfeder 20, dessen Funktion noch im einzelnen nachfolgend erläutert wird.

In der Perspektivdarstellung der Fig. 8 ist an der Innenumfangsfläche eine Verdrehsicherung V in Form einer Längsrippe zu erkennen, die in nicht dargestellter Weise in eine Längsnut des Innenrohrs 15 eingreift.

Darüber hinaus ist die Führungsbuchse 12 mit einer quer zu ihrer Längserstreckung angeordneten Ausnehmung 21 zur Aufnahme eines in Fig. 12 dargestellten Sperrkörpers 22 versehen. Wie insbesondere in den Fig. 9 bis 11 dargestellt, weist die Ausnehmung 21 beidendig jeweils eine taschenartige Führung 23 auf, die es bei der Vormontage möglich macht, den mit stirnseitigen Zapfen 24 versehenen Sperrkörper 22 von oben in die Ausnehmung 21 einzulegen, ohne daß dieser hindurchfällt.

In den Fig. 13 bis 15 ist die Betätigungshülse 13 dargestellt. Man erkennt einen Überlappungsbereich 25, der sich im montierten Zustand mehr oder weniger auf den Bereich 16 der Führungsbuchse 12 schiebt, einen Bereich 26, der zur Befestigung der Ringkappe 14 dient und einen dazwischenliegenden Bereich 27, der innenrohrseitig zwei Aussparungen 28 und 29 für den Sperrkörper 22 aufweist. Eine Außenumfangsfläche F der Betätigungshülse 13 dient letztlich als Betätigungsfläche für die Griffhand, wobei die Betätigungsfläche - wie nicht dargestellt - auch eine ergonomisch günstige, an die Griffhand angepaßte Form aufweisen kann.

In den Fig. 16 bis 19 ist die Ringkappe 14 dargestellt. Die Ringkappe 14 weist einen Befestigungsbereich 30 auf, der mit Rastvorsprüngen 31 versehen ist, welche mit einer sägezahnartig ausgebildeten Innenverrastung 32 des Bereichs 26 der Betätigungshülse 13 korrespondieren. Darüber hinaus ist insbesondere in Fig. 17 zu erkennen, daß die Ringkappe 14 innenrohrseitig zwei beabstandete Widerlagervorsprünge 33 aufweist, dessen Funktion noch nachfolgend beschrieben wird.

In der Fig. 20 ist die Ringfeder 20 dargestellt, welche bei der Montage der Verstellvorrichtung 10 auf der Außenoberfläche der Führungsbuchse 12 in der Ringnut 19 befestigt werden kann. Die Funktion der Ringfeder 20 wird ebenfalls nachfolgend noch beschrieben.

Der Zusammenbau der Verstellvorrichtung 10 kann nun zunächst losgelöst von Außenrohr 11 und Innenrohr 15 (komplette Vormontage) oder in Verbindung mit Außenrohr 11 und Innenrohr 15 geschehen.

Grundsätzlich wird zunächst in die Ausnehmung 21 der Führungsbuchse 12 der Sperrkörper 22 eingelegt, wobei dieser aufgrund der taschenartigen Führungen 23 darin gehalten wird. Dann kann die Betätigungshülse 13 in x-Richtung auf die Führungsbuchse 12 soweit aufgeschoben werden, bis daß eine Anlageschulter 34 an einen gegenüberliegende Schulter 35 der Führungsbuchse 12 anstößt. In dieser Stellung (s. Fig. 21) liegt die zur Anordnung der Ringfeder 20 vorgesehene Ringnut 19 frei, so daß die Ringfeder 20 auf der Führungsbuchse 12 positioniert werden kann. Nach dem Einlegen der Ringfeder 20 und dem Zurückschieben (in y-Richtung) der Betätigungshülse 13 bis zur Anlage einer Schulterfläche 36 an der Ringfeder 20 kann die Ringkappe 14 in x-Richtung auf die Führungsbuchse 12 aufgeschoben werden, bis daß die Befestigungsbereiche 26 und 30, d.h. Innenverzahnung 32 und Rastvorsprünge 31, miteinander unverrückbar verrastet sind. Durch diese Art der Bewegungskoppelung von Betätigungshülse 13 und Ringkappe 14 wird die Ringfeder 20 zwischen der zuvor genannten Schulter 36 und den Widerlagervorsprüngen 33 der Ringkappe 14 fest in einer Ringnut 37 eingespannt. Diese Situation kann man insbesondere in den Fig. 3 und 6 erkennen. Durch die Einspannung der Ringfeder 20 in der Ringnut 37 zwischen Betätigungshülse 13 und Ringkappe 14 wird sichergestellt, daß sich die Bewegungseinheit aus Betätigungshülse 13 und Ringkappe 14 nach einer Betätigung wieder in die Nullage (entspannte Stellung der Ringfeder 20) zurückbewegt. Diese Nullage der Ringfeder 20 entspricht der in den Fig. 1 bis 3 dargestellten Sperrstellung der Verstelleinrichtung 10. Hierbei wird die Ausnehmung 21 durch eine Sperrfläche 38 der Betätigungshülse 13 abgedeckt, wodurch der Sperrkörper 22 in einer Rastnut R des Innenrohres 15 gehalten wird.

Wird nun die Betätigungshülse 13 samt Ringkappe 14 in y-Richtung bewegt, ergibt sich die in den Fig. 4 bis 6 dargestellte entriegelte Stellung der Verstelleinrichtung 10. In dieser Stellung ist oberhalb der Ausnehmung 21 einschließlich des darin enthaltenen Sperrkörpers 22 die Aussparung 28 angeordnet, so daß bei der Verstellung des Innenrohres 15 gegenüber dem Außenrohr 11 der Sperrkörper 22 nach oben hin ausweichen kann.

## Patentansprüche

1. Teleskopierbares Staubsauger-Saugrohr (10) mit einem Außenrohr (11), einem eine sich axial erstreckende Rastleiste tragenden Innenrohr (15), mindest einem mit den Rastausnehmungen (R) der Rastleiste zusammenwirkenden Sperrkörper (22), der in einer Ausnehmung (21) einer die Rastleiste übergreifenden Führungsbuchse (12) gehalten ist, wobei ein die Ausnehmung (21) übergreifender, längsverschieblicher Niederhalter (bei 38) zumindest in einer Stellung auf den Sperrkörper (22) einwirkt, wobei die Führungsbuchse (12) im Bereich der Ausnehmung (21) eine Vorrichtung zur Halterung und zur wenigstens radialbeweglichen Führung des Sperrkörpers (22) aufweist, **dadurch gekennzeichnet, daß** die Führungsbuchse (12) im Bereich der Ausnehmung (21) mit zueinanderweisenden taschenartigen Führungen (23) versehen ist, in denen der beidendig mit jeweils einem Führungszapfen (24) versehene, von oben her in die Ausnehmung (21) einzulegende Sperrkörper (22), bei der Vormontage durch die taschenartigen Führungen (23) gegen ein Hindurchfallen gesichert, gehalten ist.

2. Staubsauger-Saugrohr nach Anspruch 1, **dadurch gekennzeichnet, daß** die Ausnehmung (21) beidendig jeweils eine taschenartige Führung (23) aufweist.

3. Staubsauger-Saugrohr nach Anspruch 1 oder 2, **dadurch gekennzeichnet, daß** die taschenartigen Führungen (23) innerhalb der Kontur der Führungsbuchse (12) angeordnet sind.

4. Staubsauger-Saugrohr nach Anspruch 1 oder 2, **dadurch gekennzeichnet, daß** die taschenartigen Führungen (23) außerhalb der_Kontur der Führungsbuchse (12) angeordnet sind.

## Claims

1. A telescopic vacuum cleaner suction pipe (10) having an outer pipe (11), an inner pipe (15) supporting an axially extending latching strip, and at least one locking body (22) which cooperates with the latching cutouts (R) of the latching strip and is held in a cutout (21) of a guide bush (12) reaching over the latching strip, a longitudinally displaceable holding-down device (indicated by 38), which reaches over the cutout (21), acting on the locking body (22) in at least one position, the guide bush (12) having in the region of the cutout (21) a device for holding and at least radially movably guiding the locking body (22), **characterised in that**, in the region of the cutout (21), the guide bush (12) is equipped with mutually facing pocket-like guides (23) in which the locking body (22), which is equipped with a respective guide pin (24) at each end and is to be placed in the cutout (21) from above, is held such that the pocket-like guides (23) prevent it from falling through during pre-assembly.

2. A vacuum cleaner suction pipe according to Claim 1, **characterised in that** the cutout (21) has a respective pocket-like guide (23) at each end.

3. A vacuum cleaner suction pipe according to Claim 1 or 2, **characterised in that** the pocket-like guides (23) are arranged inside the contour of the guide bush (12).

4. A vacuum cleaner suction pipe according to Claim 1 or 2, **characterised in that** the pocket-like guides (23) are arranged outside the contour of the guide bush (12).

## Revendications

1. Tube d'aspiration pour aspirateur à poussières (10) télescopique avec un tube extérieur (11), un tube intérieur (15) portant une bande d'encliquetage s'étendant axialement, au moins un corps de blocage (22) coopérant avec les évidements d'encliquetage (R) de la bande d'encliquetage, corps maintenu dans un évidement (21) d'une douille de guidage (12) entourant la bande d'encliquetage, un abaisseur (en 38) mobile longitudinalement entourant l'évidement (21), agissant sur le corps de blocage (22) au moins en une position, la douille de guidage (12) présentant, dans la zone de l'évidement (21), un dispositif de fixation et de guidage au moins radialement mobile du corps de blocage (22), **caractérisé par le fait que** la douille de guidage (12) est munie dans la zone de l'évidement (21) de guidages (23) du genre de poches, tournés les uns vers les autres, dans lesquels le corps de blocage (22), muni à chacune des deux extrémités d'un tourillon de guidage (24), corps à insérer par le haut dans l'évidement (21), lors du pré-montage est maintenu par les guidages (23) du genre de poche pour empêcher toute chute.

2. Tube d'aspiration pour aspirateur à poussières selon la revendication 1, **caractérisé par le fait que** l'évidement (21) présentè à chacune des deux extrémités un guidage (23) du genre de poche.

3. Tube d'aspiration pour aspirateur à poussières selon la revendication 1 ou 2, **caractérisé par le fait que** les guidages (23) du genre de poche sont disposés à l'intérieur du contour de la douille de guidage (12).

4. Tube d'aspiration pour aspirateur à poussières selon la revendication 1 ou 2, **caractérisé par le fait que** les guidages (23) du genre de poche sont disposés à l'extérieur du contour de la douille de guidage (12).
